# EUROPÄISCHE PATENTSCHRIFT

(11) **EP 0 887 499 B1**
(45) Veröffentlichungstag und Bekanntmachung des Hinweises auf die Patenterteilung: **12.06.2002**
(21) Anmeldenummer: 98107163.2
(22) Anmeldetag: 20.04.1998
(51) Int. Cl.: E05B 63/18, E05C 9/18, E05B 63/20

(54) **Schaltschloss für eine Treibstange in einer Tür oder dergleichen**
Trigger latch for a drive rod in a door or similar
Pêne de déclenchement pour une tringle d'actionnement dans une porte ou similaire

(30) Priorität: 27.06.1997 DE 19727365
(43) Veröffentlichungstag der Anmeldung: 30.12.1998
(73) Patentinhaber: Wilh. Schlechtendahl & Söhne GmbH & Co. KG, D-42579 Heiligenhaus (DE)
(72) Erfinder: Bode, Georg, 42327 Wuppertal (DE); Meerkamp, Manfred, 42579 Heiligenhaus (DE); Wasserlos, Wolfgang, 42549 Velbert (DE)
(74) Vertreter: Niemann, Uwe, Dr.-Ing.

(56) Entgegenhaltungen:
- EP-A- 0 348 971
- EP-A- 0 635 611
- EP-A- 0 712 984
- GB-A- 2 131 078

## Beschreibung

Die Erfindung betrifft ein Schaltschloß für eine Treibstange in einer Tür oder dergleichen, mit einem zylindrischen Gehäuse für die darin geführte, federbelastete Treibstange, mit einem im Gehäuse geführten, zumindest abschnittsweise zylindrischen, federbelasteten Schaltelement sowie mit einer Verriegelungseinrichtung, die die Treibstange in eingefahrener Stellung hält und die Treibstange nach Betätigen des Schaltelementes frei gibt.

Ein bekanntes Schaltschloß der eingangs beschriebenen Gattung (EP 03 48 971) zeichnet sich durch kompakten Aufbau und einfache Montage aus. Das im Gehäuse geführte Schaltelement ist über eine Klemmplatte auf einer Feder abgestützt. Die Klemmplatte umgreift mit einem Klemmauge die Treibstange. Die Klemmplatte ist im Gehäuse derart geführt bzw. wird im Gehäuse derart gehalten, daß sie die Treibstange frei gibt, wenn sie sich im wesentlichen orthogonal zur Achse der Treibstange erstreckt und die Treibstange verriegelt, das heißt einklemmt, wenn sie sich unter einem Winkel zur Achse der Treibstange erstreckt. Dementsprechend kann die Treibstange in unterschiedlichen Positionen zwischen eingefahrener und ausgefahrener Stellung gehalten werden. Das kann zu Problemen führen, wenn die Treibstange beim Öffnen der Tür, insbesondere einer Feuerschutztür, nicht vollständig eingezogen und verriegelt wird.

Der Erfindung liegt die Aufgabe zugrunde, ein Schaltschloß der eingangs beschriebenen Gattung anzugeben, bei dem die Treibstange lediglich in eingefahrener Stellung gehalten wird.

Diese Aufgabe wird dadurch gelöst, daß das Gehäuse wenigstens eine Durchgriffsöffnung für einen darin radial verschieblichen Rastschieber aufweist, daß das Schaltelement das Gehäuse umgibt und daß das Schaltelement innenseitig ein Widerlager für den Rastschieber aufweist, das den Rastschieber bei ausgefahrenem Schaltelement in Verriegelungsstellung hält, während das eingefahrene Schaltelement den Rastschieber frei gibt. Damit ist das Schaltelement auch Steuerelement für den oder die Rastschieber, der bzw. die bei ausgefahrenem Schaltelement die Stirnseite der Treibstange überfaßt. Bei eingefahrenem Schaltelement und ausgefahrener Treibstange befindet sich der Rastschieber bzw. befinden sich die Rastschieber zwischen der Treibstange und dem Schaltelement.

Das Schaltelement ist zweckmäßig federnd am Gehäuse abgestützt, wobei zwischen dem Schaltelement und dem Gehäuse ein Anschlag zur Begrenzung des Ausfahrweges des Schaltelementes vorgesehen ist.

Bei einer bevorzugten Ausführung der Erfindung weist das Schaltelement einen Abschnitt auf, dessen Innendurchmesser eine Radialverschiebung des Rastschiebers bis zur Freigabe der Treibstange zuläßt, und daran anschließend einen Abschnitt, dessen Innendurchmesser den Rastschieber in einer die Treibstange verrriegelnden Stellung hält, wobei die Innendurchmesser beider Abschnitte stufenlos ineinander übergehen. Der stufenlose Übergang zwischen den beiden Innendurchmessern funktioniert als Steuerkurve für den oder die Rastschieber, wenn beim Öffnen der Tür die Treibstange eingefahren wird und das Schaltelement unter der Wirkung der zugeordneten Federn ausfährt. Dabei werden die in ihrer Durchgriffsöffnung angeordneten Rastschieber in Richtung auf die Treibstange verschoben, bis sie sich über die Stirnseite der Treibstange erstrecken und diese in eingefahrener Stellung verriegeln.

Das Schaltelement kann einen weiteren, an der Gehäuseaußenseite geführten Abschnitt mit einem Anschlag aufweisen, der mit dem zugeordneten Gehäuseanschlag zusammenwirkt.

Zweckmäßig ist das Schaltelement an seinem über das Gehäuse hinausragenden Ende fallenartig ausgebildet, so daß eine gesonderte Falle nicht erforderlich ist.

Die Durchgriffsöffnung (für den oder die Rastschieber) im Gehäuse erstreckt sich insbesondere in Umfangsrichtung. Vorzugsweise sollte die Durchgriffsöffnung einen Begrenzungsanschlag für die Radialverschiebung des Rastschiebers in Richtung auf die Treibstange aufweisen. Dementsprechend weist der Rastschieber oder weisen die Rastschieber einen T-förmigen Querschnitt auf, dessen T-Steg mit dem Begrenzungsanschlag zusammenwirkt.

Damit der oder die Rastschieber beim Schließen der Tür, also wenn das Schaltelement eingefahren wird und die Rastschieber sich im Bereich des größeren Innendurchmessers des Schaltelementes befinden, ohne weiteres von der ausfahrenden Treibstange verdrängt werden können, sollten der oder die Rastschieber an dem der Treibstange zugewandten Ende eine als Steuerkurve dienende Schrägfläche aufweisen.

Im folgenden wird ein in der Zeichnung dargestelltes Ausführungsbeispiel der Erfindung erläutert; es zeigen:
- Figur 1: schematisch einen Längsschnitt durch ein Schaltschloß sowie teilweise einen Türrahmen,
- Figur 2: teilweise geschnitten eine Draufsicht auf das Schaltschloß nach Figur 1,
- Figur 3: eine Draufsicht auf einen Rastschieber,
- Figur 4: einen Schnitt in Richtung IV-IV durch den Gegenstand nach Figur 3,
- Figur 5: teilweise den Gegenstand nach Figur 1 in vergrößertem Maßstab,
- Figur 6: den Gegenstand nach Figur 5 in anderer Funktionsstellung.

Das in der Zeichnung dargestellte Schaltschloß dient zur Betätigung einer in üblicher Weise federnd abgestützten Treibstange 1, deren oberes Ende bei der in Figur 1 wiedergegebenen Funktionsstellung eine Schließöffnung 2 am festen Rahmen 3 der nicht dargestellten Tür durchgreift. Zum Schaltschloß gehört ein im wesentlichen zylindrisches Gehäuse 4, in dem die Treibstange 1 geführt ist. Mit dem Gehäuse 4 verbunden ist eine Stulpplatte 5 mit Öffnungen 6 zur Befestigung des Schaltschlosses an der nicht dargestellten Tür.

Das Gehäuse 4 weist im Bereich seines oberen Endes einander gegenüberliegende Durchgriffsöffnungen 7 für darin radial verschiebliche Rastschieber 8 auf. Die Durchgriffsöffnungen 7 besitzen außenseitig Begrenzungsanschläge 9 für die Rastschieber 8, die einen T-förmigen Querschnitt aufweisen, dessen T-Steg 10 mit den Begrenzungsanschlägen 9 derart zusammenwirken, daß die Radialverschiebung der Rastschieber 8 in Richtung auf die Treibstange 1 begrenzt ist. Die Rastschieber 8 weisen im übrigen an ihren der Treibstange 1 zugewandten Enden Schrägflächen 11 auf, die als Steuerkurven dienen. Das wird weiter unten erläutert.

Am unteren Ende des Gehäuses ist außenseitig ein Sicherungsring 12 angeordnet, auf dem eine Schutzhülse 13 für eine Druckfeder 14 abgestützt ist. Anstelle einer Schutzhülse 13 kann auch eine einfache Druckscheibe für die Druckfeder 14 vorgesehen sein. Am anderen, oberen Ende der Druckfeder 14 ist die untere Stirnseite eines Schaltelementes 15 abgestützt, welches das Gehäuse 4 umgibt. Das Schaltelement 15 weist an seinem oberen Ende zwei Zungen 25 mit Profilquerschnitt auf, die zugeordnete Profilöffnungen der Stulpplatte 5 durchdringen. Die Zungen 25 weisen Schrägflächen 16 auf, die fallenartig mit dem Rahmen 3 oder einem zugeordneten Schließblech des Rahmens zusammenwirken.

Das Schaltelement 15 weist einen oberen Abschnitt 17 auf, dessen Innendurchmesser so groß ist, daß bei ausgefahrener Treibstange 1 die Rastschieber 8 sich zwischen der Treibstange 1 und dem Abschnitt 17 befinden, wobei die Bewegung der Treibstange 1 nicht behindert ist (Figur 5). Das Schaltelement 15 weist einen daran anschließenden Abschnitt 18 auf, dessen Innendurchmesser die eingefahrene Treibstange 1 in Verriegelungsstellung hält (Figur 6). Dieser Abschnitt 18 dient auch zur Führung des Schaltelementes 15 am Gehäuse 4.

Ein unterer Abschnitt 20 des Schaltelementes 15 ist ebenfalls außenseitig am Gehäuse 4 geführt, und zwar an einem Gehäuseabschnitt 21 mit kleinerem Durchmesser. Der Abschnitt 20 des Schaltelementes 15 weist einen Anschlag 22 auf, der mit einem zugeordneten Anschlag 23 des Gehäuses 4 zusammenwirkt.

Das dargestellte Schaltschloß funktioniert wie folgt:

Wird die in den Figuren 1 und 5 ausgefahrene Treibstange 1 in üblicher Weise gegen Federwirkung eingefahren und wird die zugeordnete Tür geöffnet, dann kann das Schaltelement 15 unter der Wirkung der Druckfeder 14 ausfahren, sobald die Treibstange 1 soweit eingefahren ist, bis ihre obere Stirnfläche 24 sich unterhalb der Rastschieber 8 befindet. Beim Ausfahren des Schaltelementes 15 werden die in den Durchgriffsöffnungen 7 geführten Rastschieber 8 über die Steuerkurven 19 radial nach innen gedrückt, wobei sie die Stirnfläche 24 der Treibstange 1 überfassen (Figur 6). Die Treibstange 1 ist dann in eingefahrener Stellung verriegelt.

Wird die Tür geschlossen, treffen die Schrägflächen 16 an den Zungen 25 des Schaltelementes 15 auf den Rahmen 3 oder ein zugeordnetes Schließblech, so daß das Schaltelement 15 gegen die Wirkung der Druckfeder 14 nach unten gedrückt wird. Dabei gelangen die Rastschieber 8 in den Bereich des Abschnittes 17 mit dem größeren Innendurchmesser und die Rastschieber 8 werden von der unter Federdruck stehenden Treibstange 1 mit den als Steuerkurve wirkenden Schrägflächen 11 nach außen gedrückt, so daß die Treibstange 1 ausfahren kann (Figur 5).

## Patentansprüche

1. Schaltschloß für eine Treibstange (1) in einer Tür oder dergleichen, mit einem zylindrischen Gehäuse (4) für die darin geführte, federbelastete Treibstange (1), mit einem am Gehäuse geführten, zumindest abschnittsweise zylindrischen, federbelasteten Schaltelement (15) sowie mit einer Verriegelungseinrichtung, die die Treibstange (1) in eingefahrener Stellung hält und die Treibstange (1) nach Betätigen des Schaltelementes (15) frei gibt, **dadurch gekennzeichnet , daß** das Gehäuse (4) wenigstens eine Durchgriffsöffnung (7) für einen darin radial verschieblichen Rastschieber (8) aufweist, daß das Schaltelement (15) das Gehäuse (4) umgibt und daß das Schaltelement (15) innenseitig ein Widerlager für den Rastschieber (8) aufweist, das den Rastschieber (8) bei ausgefahrenem Schaltelement (15) in Verriegelungsstellung hält, während das eingefahrene Schaltelement (15) den Rastschieber (8) frei gibt.

2. Schaltschloß nach Anspruch 1, **dadurch gekennzeichnet, daß** das Schaltelement (15) federnd am Gehäuse (4) abgestützt ist und daß zwischen dem Schaltelement (15) und dem Gehäuse (4) Anschläge (22, 23) zur Begrenzung des Ausfallweges des Schaltelementes (15) vorgesehen sind.

3. Schaltschloß nach Anspruch 1 oder 2, **dadurch gekennzeichnet, daß** das Schaltelement (15) einen oberen Abschnitt (17) aufweist, dessen Innendurchmesser eine Radialverschiebung des Rastschiebers (8) bis zur Freigabe der Treibstange (1) zuläßt, und daran anschließend einen anschließenden Abschnitt (18), dessen Innendurchmesser den Rastschieber (8) in einer die Treibstange (1) verriegelnden Stellung hält, wobei die Innendurchmesser beider Abschnitte (17, 18) stufenlos ineinander übergehen.

4. Schaltschloß nach Anspruch 3, **dadurch gekennzeichnet, daß** das Schaltelement (15) einen weiteren, an der Gehäuseaußenseite geführten unteren Abschnitt (20) mit dem Anschlag (22) aufweist.

5. Schaltschloß nach einem der Ansprüche 1 bis 4, **dadurch gekennzeichnet, daß** das Schaltelement (8) an seinem über das Gehäuse (4) hinausragenden Ende fallenartig ausgebildet ist.

6. Schaltschloß nach einem der Ansprüche 1 bis 5, **dadurch gekennzeichnet, daß** die Durchgriffsöffnung (7) des Gehäuses (4) sich in Umfangsrichtung erstreckt.

7. Schaltschloß nach einem der Ansprüche 1 bis 6, **dadurch gekennzeichnet, daß** die Durchgriffsöffnung (7) einen Begrenzungsanschlag (9) für die Radialverschiebung des Rastschiebers (8) in Richtung auf die Treibstange (1) aufweist.

8. Schaltschloß nach einem der Ansprüche 1 bis 7, **dadurch gekennzeichnet, daß** der Rastschieber (8) einen T-förmigen Querschnitt aufweist, dessen T-Steg (10) mit dem Begrenzungsanschlag (9) zusammenwirkt.

9. Schaltschloß nach einem der Ansprüche 1 bis 8, **dadurch gekennzeichnet, daß** der Rastschieber (8) an seinem der Treibstange (1) zugewandten Ende eine Schrägfläche (11) aufweist.

## Claims

1. Switch lock for a drive rod (1) in a door or the like, with a cylindrical housing (4) for the spring-loaded drive rod (1) guided therein, with a spring-loaded, at least partly cylindrical switching element (15) guided at the housing, and with a locking device which holds the drive rod (1) in moved-in setting and releases the drive rod (1) after actuation of the switching element (15), **characterised in that** the housing (4) has at least one passage opening (7) for a detent slider (8) radially displaceable therein, that the switching element (15) surrounds the housing (4) and that the switching element (15) has at the inner side a counter-bearing for the detent slider (8), which keeps the detent slider (8) in locked setting when the switching element (15) is moved out, whilst the moved-in switching element (15) releases the detent slider (8).

2. Switch lock according to claim 1, **characterised in that** the switch element (15) is resiliently supported at the housing (4) and that abutments (22, 33) for limiting the step-out travel of the switching element (15) are provided between the switching element (15) and the housing (4).

3. Switch lock according to claim 1 or 2, **characterised in that** the switching element (15) has an upper portion (17), the inner diameter of which allows a radial displacement of the detent slider (8) up to release of the drive rod (1), and adjoining thereat an adjoining portion (18), the inner diameter of which holds the detent slider (8) in a setting locking the drive rod (1), wherein the inner diameters of the two portions (17, 18) merge into one another steplessly.

4. Switch lock according to claim 3, **characterised in that** the switching element (15) has a further, lower portion (20), which is guided at the housing outer side, with the abutment (22).

5. Switch lock according to one of claims 1 to 4, **characterised in that** the switch element (8) is constructed to be latch-shaped at its end projecting beyond the housing (4).

6. Switch lock according to one of claims 1 to 5, **characterised in that** the passage opening (7) of the housing (4) extends in circumferential direction.

7. Switch lock according to one of claims 1 to 6, **characterised in that** the passage opening (7) has a limiting abutment (9) for the radial displacement of the detent slider (8) in the direction of the drive rod (1).

8. Switch lock according to one of claims 1 to 7, **characterised in that** the detent slider (8) has a T-shaped cross-section, the T-web (10) of which co-operates with the limiting abutment (9).

9. Switch lock according to one of claims 1 to 8, **characterised in that** the detent slider (8) has an inclined surface (11) at its end facing the drive rod (1).

## Revendications

1. Pêne de déclenchement pour une tringle d'actionnement (1) dans une porte ou similaire, équipé d'un boîtier (4) cylindrique pour la tringle d'actionnement (1) montée sur ressort et guidée à l'intérieur, d'un élément de déclenchement (15) monté sur ressort, cylindrique au moins partiellement et guidé sur le boîtier et d'un système de verrouillage, qui maintient la tringle d'actionnement (1) dans une position rentrée et libère la tringle d'actionnement (1) après l'actionnement de l'élément de déclenchement (15), **caractérisé en ce que** le boîtier (4) présente au moins une ouverture de passage (7) pour un coulisseau d'arrêt (8) déplaçable à l'intérieur dans le sens radial, **en ce que** l'élément de déclenchement (15) entoure le boîtier (4) et **en ce que** l'élément de déclenchement (15) présente côté intérieur une butée pour le coulisseau d'arrêt (8), qui maintient le coulisseau d'arrêt (8) dans la position de verrouillage lorsque l'élément de déclenchement (15) est sorti, alors que l'élément de déclenchement (15) rentré libère le coulisseau d'arrêt (8).

2. Pêne de déclenchement selon la revendication 1, **caractérisé en ce que** l'élément de déclenchement (15) est appuyé sur le boîtier (4) de façon élastique et **en ce que** des butées (22, 23) sont prévues pour la limitation de la course de sortie de l'élément de déclenchement (15).

3. Pêne de déclenchement selon la revendication 1 ou 2, **caractérisé en ce que** l'élément de déclenchement (15) présente une partie (17) supérieure, dont le diamètre intérieur permet un déplacement radial du coulisseau d'arrêt (8) jusqu'à la libération de la tringle d'actionnement (1), et à la suite une partie (18) consécutive, dont le diamètre intérieur maintient le coulisseau d'arrêt (8) dans une position verrouillant la tringle d'actionnement (1), les diamètres intérieurs des deux parties (17, 18) se fondant l'un dans l'autre de façon progressive.

4. Pêne de déclenchement selon la revendication 3, **caractérisé en ce que** l'élément de déclenchement (15) présente une autre partie inférieure (20), guidée sur le côté extérieur du boîtier, avec la butée (22).

5. Pêne de déclenchement selon l'une quelconque des revendications 1 à 4, **caractérisé en ce que** l'élément de déclenchement (8) est conçu en forme de loquet sur son extrémité dépassant du boîtier (4).

6. Pêne de déclenchement selon l'une quelconque des revendications 1 à 5, **caractérisé en ce que** l'ouverture de passage (7) du boîtier (4) s'étend dans le sens périphérique.

7. Pêne de déclenchement selon l'une quelconque des revendications 1 à 6, **caractérisé en ce que** l'ouverture de passage (7) présente une butée de limitation (9) pour le déplacement radial du coulisseau d'arrêt (8) en direction de la tringle d'actionnement (1).

8. Pêne de déclenchement selon l'une quelconque des revendications 1 à 7, **caractérisé en ce que** le coulisseau d'arrêt (8) présente une section en forme de T, dont la barrette en T (10) agit conjointement avec la butée de limitation (9).

9. Pêne de déclenchement selon l'une quelconque des revendications 1 à 8, **caractérisé en ce que** le coulisseau d'arrêt (8) présente une surface inclinée (11) sur son extrémité tournée vers la tringle d'actionnement (1).
